# EUROPÄISCHE PATENTSCHRIFT

(11) **EP 1 932 957 B1**
(45) Veröffentlichungstag und Bekanntmachung des Hinweises auf die Patenterteilung: **21.08.2013**
(21) Anmeldenummer: 06025808.4
(22) Anmeldetag: 13.12.2006
(51) Int. Cl.: D04B 35/10

(54) **Verfahren zum Anhalten einer Wirkmaschine**
method of stopping a warp knitting machine
procédé pour l'arrêt d'un métier à tricoter à mailles jetées

(43) Veröffentlichungstag der Anmeldung: 18.06.2008
(73) Patentinhaber: Liba Maschinenfabrik GmbH, 95119 Naila (DE)
(72) Erfinder: Fuchs, Klaus, 95126 Schwarzenbach/Saale (DE); Leidel, Martin, 95119 Naila (DE)
(74) Vertreter: Leske, Thomas

(56) Entgegenhaltungen:
- EP-A1- 0 684 331
- DE-A1- 2 419 694
- DE-A1- 2 854 257
- US-A- 2 779 448

## Beschreibung

Die Erfindung betrifft ein Verfahren zum Anhalten einer Wirkmaschine, deren Komponenten nach Maßgabe von Signalen einer sich bewegenden Leitachse aufeinander abgestimmt betrieben werden, wobei der Vorgang des Anhaltens durch das einmal erfolgte Auslösen eines Stopp-Ereignisses eingeleitet wird.

Wirkmaschinen der genannten Art sind allgemein bekannt. Sie dienen zur Herstellung von Maschenwaren auf allen Gebieten, die den Einsatz textiler Flächengebilde erfordern. Ein wichtiges Anwendungsgebiet der Wirkmaschinen ist es auch, gerichtet aufeinander abgelegte Fadenscharen miteinander zu verbinden, die in der Technik der Faserverbundbauweisen als Verstärkungseinlagen dienen, vgl. z.B. die DE 197 26 831 C5. Die wichtigsten angetriebenen Komponenten der Wirkmaschinen sind die Wirkwerkzeuge, der für den Legezyklus maßgebliche Schusswagen, Schussleger oder Schussgreifer, der Kettbaum, ggs. ein Teilkettbaum, mit dem Vorrat an Kettfäden und/oder der Warenabzug.

Bei älteren Wirkmaschinen werden die Komponenten sämtlich durch einen zentralen Hauptantriebsmotor angetrieben, mit dem sie über Zwischengetriebe, Übertragungsglieder u. dgl. in Wirkverbindung stehen. Da die Bewegung der Komponenten aufeinander abgestimmt sein muss, dient der Antrieb hier zugleich der Steuerung der Komponenten. Sofern zwischen der Welle des Antriebsmotors und der die Wirkwerkzeuge antreibenden Hauptwelle der Wirkmaschine kein Schlupf vorliegt, wie er durch Keilriemen entstehen kann, ist die Welle des Hauptantriebsmotors zugleich die Leitachse, die den Ablauf aller Bewegungen bestimmt. Beim Vorliegen von Schlupf muss die Hauptwelle der Wirkmaschine, d.h. die gemeinsame Antriebswelle der Wirkwerkzeuge, als Leitwelle dienen.

Bei neueren Wirkmaschinen werden die Komponenten zunehmend einzeln durch rechnergesteuerte Servomotoren angetrieben, wie beispielsweise die DE 198 16 440 C1 zeigt. Aus der DE 102 43 398 A1 ist es sogar bekannt, die einzelnen Wirkwerkzeuge einer Kettenwirkmaschine, also Nadelbarre, Schließdrahtbarre und Legehebel, für sich getrennt durch eigene Servomotoren anzutreiben. Die Servomotoren sind mit einer programmierbaren elektrischen Steuerung verbunden. Ein mit der Steuerung verbundener Speicher enthält die notwendigen Informationen zur Ausführung der aufeinander abgestimmten, ständig in jedem Arbeitshub wiederkehrenden Arbeitsbewegungen der Wirkwerkzeuge. Die Komponenten werden dann durch einen Rechner aufeinander abgestimmt numerisch gesteuert, eine baulich ausgebildete Leitachse liegt nicht vor; aus Gründen der Anschaulichkeit lässt sich aber von einer virtuellen Leitachse sprechen.

Die Signale der Leitachse wiederholen sich periodisch; sie bilden einen Leitachs-Zyklus entsprechend den sich stetig wiederholenden Bewegungsvorgängen der Wirkmaschine. Ein Leitachs-Zyklus kann auf verschiedene Weise definiert werden, beispielsweise durch
- eine Umdrehung der Hauptwelle der Wirkmaschine,
- eine definierte Anzahl von Umdrehungen der Hauptwelle entsprechend einem Musterrapport,
- eine Doppelmasche an einer Wirkmaschine mit Doppelnadelbarren,
- einen Schusslegezyklus (Schusseintragsmaschine),
- einen gemeinsamen Legezyklus mehrerer Schusslegestationen.

Die Wirkmaschinen aller dieser Bauarten haben den Nachteil, dass eine undefinierte Stopp-Position zustande kommt, wenn sie abgeschaltet werden. Hierbei wird zunächst manuell oder automatisch ein Stopp-Ereignis ausgelöst. Manuell kann der Normal-Stopp durch Niederdrücken des Stopp-Tasters oder/und gegebenenfalls Auswählen einer gewünschten Stopp-Position oder der Not-Aus-Stopp durch Betätigen des Not-Aus-Tasters erfolgen. Vielfältig sind die Möglichkeiten eines automatisch ausgelösten Maschinenstopps: So kann bei einem Fadenbruch ein Fadenbruchwächter ansprechen und das Stopp-Ereignis für einen Normal-Stopp auslösen. Dasselbe kann bewirkt werden durch eine Einrichtung zur Überwachung der Fadenspannung, durch eine Zähleinrichtung für die Länge der ablaufenden Warenbahn (Meterzähler), durch Sicherheitslichtschranken, durch Störmeldungen von der verwendeten Hardware oder einfach durch Netzspannungsausfall.

Bei den bisher genannten Wirkmaschinen bleibt es dem systembedingten Zufall überlassen, wann das Stopp-Ereignis ihren Antrieb wirkungslos macht. Die Wirkmaschine bremst sich gewissermaßen selbst ab, vereinfacht kann man auch von einem Auslaufen der Wirkmaschine sprechen, wobei allerdings die heute üblichen Frequenz-Umrichter und Servomotoren selbst im ausgeschalteten Zustand eine erhebliche Bremswirkung entfalten können. Dabei kommt irgendwann auch die an der Wirkmaschine vorhandene Leitachse zum Stillstand. Die Stopp-Position der Wirkmaschine, das heißt die ihrer Komponenten, bleibt dabei undefiniert. Es kann also nicht vorhergesehen oder definiert werden, in welcher Position des Leitachszyklus die Wirkmaschine stehen bleibt.

Dabei kann die Wirkmaschine in einer Position stehen bleiben, welche sich auf die produzierte Ware oder die Wirkelemente ungünstig oder sogar schädlich auswirkt. Beispielsweise kann die Hauptwelle nach dem Abschalten der Lageregler durch ihre Eigendynamik zurückfallen, wodurch es zum Abwurf von Maschen kommt, die Ware also fehlerhaft wird. Ferner kann sich eine Stopp-Position ergeben, bei der sich die Wirkwerkzeuge im Eingriff, also bei der Maschenbildung befinden, was erhöhten Verschleiß bedeutet. Oder es kann sich eine Stopp-Position ergeben, in der der Musterrapport noch nicht abgeschlossen ist. In einer anderen, unbeabsichtigten Stopp-Position kann durch Fadenspannung ein Zug auf die Wirkelemente ausgeübt werden, was ebenfalls erhöhten Verschleiß bedeutet.

Aber nicht nur für die produzierte Ware und die Wirkwerkzeuge kann eine undefinierte Stopp-Position schädlich sein. Diese kann es auch erschweren, eine beim erreichten Stillstand der Wirkmaschine beabsichtigte Handlung vorzunehmen. Wenn beispielsweise die Wirkwerkzeuge oder andere Maschinenelemente in der Stopp-Position nicht frei zugänglich sind, können sie auch nicht gewartet oder ausgewechselt werden. Oder die sofortige Behebung von Fadenbrüchen kann erschwert sein.

In der Praxis hat man die genannten Nachteile vielfach dadurch auszugleichen versucht, dass nach dem zufälligen Maschinenstillstand mit einer anschließenden Kriechfahrt eine besser geeignete Stopp-Position angefahren wurde. Andere Versuche bestanden darin, aus der undefinierten Stopp-Position heraus mit wechselndem Wiederanfahren eine zufriedenstellende Stopp-Position zu erreichen. Abgesehen von dem damit verbundenen Zeitverlust wurde bei dieser Vorgehensweise aber als Nachteil festgestellt, dass jede Unterbrechung des normalen Wirkprozesses wie Stoppen, Starten und Handstopp zu Fehlern in den Gewirken, den sogenannten Standreihen, führt. Diese können über die gesamte Warenbreite sichtbar sein und ein Quatitätsdefizit im Gewirke bedeuten.

Eine Verbesserung brachte eine Wirkmaschine gemäß DE-A-2 419 694, bei der das einmalige Auslösen des Stopp-Ereignisses bis zum Stillstand der Wirkmaschine in einem Zuge zu einer definierten Stopp-Position von einer oder mehreren der Komponenten führt. Bei dieser Wirkmaschine ist ein Hauptmotor mit einem Drehwinkel-Detektor vorhanden, dessen Impulsreihen die Grundlage für die Steuerung der Wirkwerkzeuge sind. Die Wirkwerkzeuge werden durch einzelne Schrittmotoren angetrieben, die ihre Steuerbefehle von der Maschinensteuerung mittels eines Impulsverteilers und besonderer Antriebsmechanismen erhalten. Die Schrittmotoren steuern die Legeschienen. Beim Abschalten der Wirkmaschine wird die Drehzahl des Hauptmotors bis auf einen festgelegten niedrigen Wert herabgesetzt; schließlich wird nach Information über den Abschluss einer Maschenreihe ein Signal zum Abschalten der Stromquelle gegeben, ohne dass ein weiterer Bedienungszugriff erforderlich ist. Das Verzögern erfolgt somit in zwei Schritten und soll dazu führen, dass die Hauptwelle der Wirkmaschine in einer günstigen Stellung zum Stehen kommt. Das Verzögern der Hauptantriebswelle beginnt sofort mit der Abgabe des Stopp-Signals. Ferner werden die Wirkzeuge für sich abgestellt, wobei der Hauptmotor nicht mehr die Leitachse für den Verzögerungsvorgang bildet. Der Bremsweg, nach dem die Wirkwerkzeuge in einer vorbestimmten Stellung zum Stehen kommen, muss vorher bekannt sein.

Gemäß der DE-A-28 54 257 sollen verschiedene Varianten von Web- und Wirkmaschinen dezentral heruntergefahren werden. Hierzu werden die einzelnen Maschinenkomponenten vom Hauptantrieb abgekuppelt und suchen sich unabhängig von einander eine bevorzugte Endstellung. Dabei kann auch die eine Komponente im Schnellgang und die andere im Schongang heruntergefahren werden. Die Komponenten werden durch besondere Bremsvorrichtungen abgebremst; der Bremsweg muss vorher bekannt sein. Wenn eine der Komponenten nicht genau in der gewünschten Stellung zum Stillstand gekommen ist, wird eine Fehlerermittlung vorgenommen, und die Bremsen müssen nachgestellt werden. Dieses Verfahren erfordert somit exakte und aufwendige Bremsvorrichtungen, die ständig überwacht und nachgestellt werden müssen.

In der EP-A-0 684 331 A1 ist eine Wirkmaschine beschrieben, bei der jedes einzelne Wirkwerkzeug durch einen eigenen Schrittmotor über einen Kurbelbetrieb in zwei senkrecht zueinander stehenden Ebenen linear verschoben wird. Jeder Kurbeltrieb hat einen eigenen Mikroprozessor, wobei alle Mikroprozessoren über eine zentrale Steuerung koordiniert werden. Für jeden Schrittmotor ist eine eigene Nulllage einstellbar, und die Nulllagen aller Schrittmotoren können von der zentralen Steuerung aufeinander abgestimmt koordiniert werden. Im Falle eines Stromausfalls fährt jeder Schrittmotor nach Maßgabe der programmierten Betriebsbedingungen, die bekannt sein müssen, in seine vorbestimmte Nulllage und damit auch in eine definierte Endstellung des zugehörigen Wirkwerkzeugs. Auch bei dieser bekannten Steuereinrichtung muss bei der Auslegung der Programms festgelegt werden, mit welcher Drehzahl, Beschleunigung oder Verzögerung die erforderlichen Schritte zum Anfahren der Nulllage bei Stromausfall angefahren wird. Das bekannte, nur auf die Wirkwerkzeuge abgestellte Verfahren zum Anhalten der Wirkmaschine arbeitet somit dezentralisiert und ist nicht flexibel auf unterschiedliche Stopp-Ereignisse eingestellt.

Schließlich ist aus der US-A-2 779 448 eine Wirkmaschine bekannt, die dem Oberbegriff des Anspruchs 1 der vorliegenden Anmeldung entspricht. Bei dieser bekannten Wirkmaschine liegt eine Hauptwelle vor, die über zwei Kurvenscheiben die Steuerglieder zur Beeinflussung der Nadelbarren antreibt. Der Drehantrieb der Hauptwelle erfolgt mittels Keilriemen über eine elektromagnetische betätigte Kupplung. Ferner ist eine elektromagnetisch betätigte Bremse vorhanden; die Betriebsweise ist so eingestellt, dass entweder die Bremse oder die Kupplung aktiv ist. Die Wirkmaschine wird heruntergefahren, indem die Hauptwelle verzögert wird und die angetriebene Nadelbarren dieser Verzögerung streng folgen. Ausdrücklich ist das Anhalten in einer vorbestimmten Stellung der Wirkwerkzeuge vorgesehen. Wenn der Stopp-Schalter gedrückt wird, läuft ein Steuerprogramm mit drei Relais ab, wodurch die Hauptwelle vom Antrieb entkoppelt und durch die Bremse verzögert wird. Der Vorgang des Herunterfahrens und Anhaltens erfolgt automatisch, ein weiterer Bedienungseingriff ist nicht erforderlich. Am Ende soll die Hauptwelle in einer vorgewählten Stellung stehen bleiben.

Gemäß der US-A-2 779 448 läuft die Hauptwelle nach dem Auslösen des Stopp-Signals zunächst noch weiter. Hierzu ist eine elektrisch leitende Steuerscheibe vorgesehen, die das Auslösen eines Steuerschaltkreises mit den drei elektrischen Relais steuert, wobei eine Abtastung über Kontaktbürsten erfolgt. Wenn die Abtastung eine Isolationsstelle an der Steuerscheibe durchläuft, wird der Bremsvorgang aktiv, und die Hauptwelle kommt zum Stillstand. Die Winkelstellung der Isolationsstelle auf der Hauptwelle ist verstellbar und entspricht dem Bremsweg der Wirkmaschine. Auf Grund von Erfahrungswerten wird ein dem Bremsweg entsprechender Drehwinkel vor der Inbetriebnahme der Wirkmaschine fest eingestellt. Die Isolationsstelle auf der Steuerscheibe definiert somit eine Zwischenposition und löst eine Phase des gesteuerten aktiven Verlangsamens aus, die dann schließlich zum Stillstand in einer definierten Stopp-Position führt. Auch bei dieser vorbekannten Wirkmaschine muss somit ein durch Versuche ermittelter Bremsweg elektromechanisch fest eingestellt und im Laufe des Betriebes immer wieder überprüft und nachjustiert werden.

Demgegenüber liegt der Erfindung die Aufgabe zugrunde, das Verfahren zum Anhalten einer Wirkmaschine gemäß dem Oberbegriff des Anspruchs 1 in der Weise zu verbessern, dass die definierte Stopp-Position von einer oder mehrerer der Komponenten bei unterschiedlichen Stopp-Ereignissen und wechselnden Betriebsbedingungen jeweils unter Bedingungen erfolgt, die dem Stopp-Ereignis angepasst sind, wobei eine selbstätige zuverlässige Arbeitsweise ohne aufwändige Kontroll-, Wartungs- und Nachstellarbeiten gewährleistet ist.

Diese Aufgabe wird durch die Gesamtheit der Merkmale des Anspruchs 1 gelöst.

Das erfindungsgemäße Verfahren betrifft nicht nur definierte Stopp-Positionen der Wirkwerkzeuge. Die Stopp-Position einer oder mehrerer bestimmter Komponenten der Wirkmaschine ist eine exakt vordefinierte Position innerhalb des Leitachs-Zyklus. Indem diese erfindungsgemäß auf dem schnellsten technisch möglichen und sinnvollen Wege herbeigeführt wird, ist gewährleistet, dass die Wirkmaschine sich beim Stillstand in einem Zustand befindet, der optimal auf das vorangehende Stopp-Ereignis und/oder auf anschließend erforderliche Maßnahmen an der Wirkmaschine abgestellt ist. Es kann also eine Stopp-Position verwirklicht werden, in der weder Qualitätsminderungen der hergestellten Ware noch erhöhter Verschleiß oder Beschädigungen von Maschinenteilen zu befürchten sind und/oder in der bedarfsweise auch anschließende Wartungs- oder Reparaturarbeiten problemlos vorgenommen werden können.

Derartige definierte Stopp-Positionen, die mit dem Verfahren gemäß der Erfindung erzielt werden sollen, können die folgenden sein:
- eine Stopp-Position, in der ein Rückfallen der Hauptwelle durch Eigendynamik ausgeschlossen ist, in der sich also die Hauptwelle bzw. die Nadeln im unteren Totpunkt (u.T.) befinden;
- eine Stopp-Position für den freien Zugang zu verschiedenen Maschinenelementen, z.B. beim Platinenwechsel;
- eine Stopp-Position für den sofortigen Fadeneinzug;
- eine Stopp-Position für den Wechsel eines Teilkettbaumes;
- eine Stopp-Position am Anfang oder Ende des Musterrapports; die Musterelemente werden also vor dem Maschinenstillstand noch fertiggestellt;
- eine Stopp-Position nach Beendigung des Maschenbildungsvorganges;
- eine Stopp-Position nach Beendigung eines Schusslege-Zyklus;
- eine Stopp-Position nach dem Ansprechen des Meterzählers.

Das Verfahren zum Anhalten der Wirkmaschine wird in einem Zuge durchgeführt. Das heißt, bei einem einmaligen Auslösen des Stopp-Ereignisses, z.B. manuell durch Niederdrücken des Stopp-Tasters, wird ohne einen weiteren Bedienungsvorgang, allein durch gesteuertes Verzögern der Leitachs-Bewegung, selbsttätig die gewünschte definierte Stopp-Position mindestens einer der Komponenten erreicht. Das erfindungsgemäße Verfahren arbeitet damit auch schneller als die in der Praxis bisher übliche Vorgehensweise, bei der die Wirkmaschine wieder schrittweise in Kriechfahrt angefahren und dadurch in die gewünschte Stellung gebracht werden muss.

Das gesteuerte Verzögern der Leitachs-Bewegung bedeutet nicht, dass die Verzögerung sofort beim Auslösen des Stopp-Ereignisses eintreten muss. In der Regel wird die Leitachs-Bewegung bei gewissen Stopp-Ereignissen noch eine gewisse Zeitspanne in dem Bewegungszustand verbleiben, der vor dem Auslösen des Stopp-Ereignisses geherrscht hat. Meistens wird das die gleich bleibende Bewegung des Dauerbetriebes sein; es kann sich aber auch um die Beschleunigung beim Hochfahren der Wirkmaschine handeln. Der Grund dafür besteht darin, dass die Maschinensteuerung erst die maßgeblichen Einflussgrößen erhalten muss, um auf die Leitachs-Bewegung einzuwirken. Es kommt darauf an, das jeweilige Stopp-Ereignis, die hierfür optimale Stopp-Position von einer oder mehreren Komponenten sowie den im vorliegenden Bewegungszustand möglichen und sinnvollen Bremsweg der Wirkmaschine und ihrer Komponenten miteinander zu kombinieren. Da diese Einflussgrößen für eine bestimmte Wirkmaschine bekannt sind und gespeichert oder errechnet werden können, kann die Maschinensteuerung den Verzögerungsvorgang bis zum Stillstand der Leitachse selbsttätig ausführen.

Die Servomotoren der Komponenten müssen der Stellung der Leitachse streng synchron folgen. Wenn mehrere der Komponenten zugleich eine definierte Stopp-Position erreichen sollen, müssen diejenigen Stellungen der Leitachse abgewartet werden, bei denen sich bestimmte Komponenten zugleich in ihrer ausgewählten Stopp-Position befinden. Der Verzögerungs- oder Bremsweg ist dann entsprechend länger. In jedem Fall wird das Verzögern aber allein durch gesteuertes Einwirken auf die Leitachs-Bewegung erzielt, wobei die Servomotoren der Komponenten entsprechend folgen. Besondere mechanische Bremseinrichtungen sind nicht erforderlich.

Bei dem erfindungsgemäßen Verfahren wird für den beim Auslösen des Stopp-Ereignisses vorliegenden Bewegungszustand der technisch mögliche und sinnvolle Bremsweg Δs errechnet, mit dem die Wirkmaschine heruntergefahren werden kann. Zudem ist die Stillstand-Position der Leitachse gegeben, bei der sich eine oder mehrere der Komponenten in der angestrebten definierten Stopp-Position befinden. Indem nun rechnerisch die gewünschte Stillstand-Position der Leitachse um den Betrag des Bremsweges Δs zurückverlagert wird, ergibt sich eine Zwischenposition der Leitachse, in der die Phase des gesteuerten, aktiven Verlangsamens der Leitachsbewegung ausgelöst wird. Wenn der Stillstand von Leitachse und Komponenten erreicht ist, befinden sich die Komponenten in den angestrebten definierten Stopp-Positionen.

Die erforderlichen Einflussgrößen für das gesteuerte Verzögern der Leitachs-Bewegung werden von dem ohnehin vorhandenen Rechner der Maschinensteuerung im Einzelfall ermittelt. In einfachen Fällen genügt auch das Abrufen von Durchschnittswerten aus einem elektronischen Speicher.

Bei einer Wirkmaschine mit einem zentralen Hauptantriebsmotor kann entsprechend dem Anspruch 2 die Antriebswelle dieses zentralen Hauptantriebsmotors selbst die maßgebliche Leitachse zur Durchführung des Verfahrens sein.

Eine andere Möglichkeit besteht darin, dass gemäß Anspruch 3 die maßgebliche Leitachse durch die Hauptwelle der Wirkmaschine, also die gemeinsame Antriebswelle der Wirkwerkzeuge, gebildet wird. Das ist besonders dann vorteilhaft, wenn ein mit Schlupf behafteter Antrieb vorliegt, wie das beispielsweise beim Antrieb mittels Riemens der Fall sein kann. In diesem Fall ist die Hauptwelle der Wirkmaschine als Leitachse von einem Schlupf des Antriebes unabhängig. Die Leitachsbewegung kann dann von einem an der Hauptwelle befindlichen Drehgeber abgeleitet werden.

Bei den heutigen Hochleistungs-Wirkmaschinen erfolgt die Steuerung und Synchronisation der einzelnen Komponenten in jedem Fall rechnergesteuert. Es ist zweckmäßig, dass die Leitachse gemäß Anspruch 4 eine durch die Software des Rechners gebildete virtuelle Leitachse ist.

Nach einer vorteilhaften Ausgestaltung des erfindungsgemäßen Verfahrens ist gemäß Anspruch 5 vorgesehen, dass die Servomotoren der Komponenten von Wegsignalen der Leitachse positionsgesteuert werden. Bei einem derartigen Verfahren, das nach dem Master-Slave-Prinzip abläuft, ist jeder Stellung der Leitachse in einem streng synchronen Zusammenhang eine zugehörige Stellung der Servomotoren für jede der Komponenten zugeordnet. Diese Ausgestaltung führt zu einer großen Genauigkeit beim Ablauf des erfindungsgemäßen Verfahrens, bei dem es darauf ankommt, eine bestimmte definierte Stopp-Position einer Komponente, und damit auch der Stopp-Position ihres Servomotors, mit einem möglichst genau einzuhaltenden Bremsweg zu kombinieren.

Die Vorteile dieses Verfahrens wirken sich umso stärker aus, je mehr der Antrieb der Komponenten dezentralisiert ist, also durch rechnergesteuerte Servomotoren erfolgt. Die Durchführung eines derartigen Verfahrens läuft in einem Zeitbereich von Millisekunden ab.

In Weiterbildung eines rechnergesteuerten Verfahrens kann es auch zweckmäßig sein, gemäß Anspruch 6 beim Anhalten einer Wirkmaschine, deren Antrieb mit Schlupf behaftet ist, ein zusätzliches Signal zu bilden und in das Verfahren einzuführen, das den Schlupf kurz vor Erreichen der Stopp-Position berücksichtigt.

Je nach Ausgestaltung der Wirkmaschine und ihrer Steuerung kann in vorteilhafter Weise gemäß Anspruch 7 vorgesehen werden, dass im Zuge eines einmal ausgelösten Stopp-Ereignisses mehrere Komponenten zugleich eine für sie spezifische definierte Stopp-Position erreichen. Beispielsweise ist es ohne weiteres möglich, dass zusammen mit dem unteren Totpunkt der Hauptwelle auch eine bestimmte Stellung des Schusswagens im Legezyklus und zugleich das Ende des Musterrapports als definierte Stopp-Positionen erreicht werden. Da die Stellung der Komponenten streng synchron an die Stellung der Leitachse gebunden ist, sind sie auch streng miteinander gekoppelt. Daher ist mit dieser Vorgehensweise in der Regel auch eine Verlängerung des Brems- und Auslaufweges verbunden, je mehr Komponenten berücksichtigt werden müssen, desto seltener sind die Stellungen, in der für alle Komponenten gemeinsam die definierte Stopp-Position vorliegt.

Bei starker Dezentralisierung der Antriebe mit einzelnen rechnergesteuert angetriebenen Komponenten ist es aber mit der Ausgestaltung des Verfahrens nach Anspruch 8 auch möglich, dass einzelne Komponenten zu unterschiedlichen Zeiten ihre definierte Stopp-Position erreichen, während andere Komponenten sich noch in Bewegung befinden. Auf diese Weise kann der Brems- und Auslaufweg verkürzt werden, ohne dass darauf verzichtet werden muss, dass definierte Stopp-Positionen verschiedener Komponenten im Endzustand gemeinsam vorliegen.

Naturgemäß sind die definierten Stopp-Positionen nicht als physikalisch absolut exakte Werte einzuhalten. Eine gewisse Toleranzbreite für die Endstellung muss in jedem Fall in Kauf genommen werden. Das erfindungsgemäße Verfahren kann jedoch von vornherein gemäß der Weiterbildung nach Anspruch 9 in vorteilhafter Weise derart ausgelegt werden, dass beim Stillstand der Wirkmaschine bei den maßgeblichen Komponenten ein definiertes Stopp-Positions-Fenster erreicht wird. Die Ausführung der Rechnersteuerung wird dadurch wirtschaftlicher. Wird beispielsweise bei der rechnerischen Auslegung eine Hauptwellen-Umdrehung in 3600 Einheiten aufgeteilt, so kann ein derartiges Stopp-Positions-Fenster in einem Bereich von +/- 5 Einheiten bzw. +/- 0,5° liegen. Es wird dann nur noch angestrebt, dass die Leitachse und damit die betreffende Komponente ohne erneuten Anlauf innerhalb des Fensters zum Stehen kommen.

Mit der Weiterbildung gemäß Anspruch 10 wird die Möglichkeit geschaffen, ein plötzlich auftretendes weiteres Stopp-Ereignis zu berücksichtigen, das während eines schon laufenden Anhaltevorgangs eintritt. Die kurzen Rechenzeiten machen die nachträgliche Änderung einer schon ablaufenden Bremsrampe möglich.

Die Erfindung wird anschließend anhand von ausgewählten beispielhaften Einzelheiten noch näher erläutert. In den Figuren ist das Folgende dargestellt:
Fig. 1 zeigt in der üblichen Darstellung von Bewegungs- oder Bremsrampen Beispiele für ausgewählte Stopp-Positionen einer oder mehrerer Komponenten einer Wirkmaschine.
Fig. 2a erläutert den zurückgelegten Weg s der virtuellen Leitachse in Abhängigkeit von der Zeit t beispielhaft für ein erstes Stopp-Ereignis.
Fig. 2b ist die entsprechende Darstellung für ein weiteres Stopp-Ereignis.
Fig. 2c zeigt die den Figuren 2a und 2b entsprechende Darstellung im Falle des Normal-Stopps.
Fig. 3 ist ein beispielhaftes Ablaufdiagramm mit den Programmschritten zur Ausführung des erfindungsgemäßen Verfahrens.

Das Ausführungsbeispiel erfolgt anhand einer rechnergesteuerten Wirkmaschine, deren Komponenten nach Maßgabe der Stellung einer virtuellen Leitachse fortlaufend streng synchron ihre in der erforderlichen Weise aufeinander abgestimmten Stellungen einnehmen. Es liegt eine Lage- oder Positionssteuerung vor, bei der die Servomotoren, welche die einzelnen Komponenten antreiben, nach dem Master-Slave-Prinzip der jeweiligen Stellung der virtuellen Leitachse folgen und selbst eine Stellung einnehmen müssen, welche der jeweiligen Stellung der virtuellen Leitachse entspricht. Den Komponenten kann eine relative Bewegung vorgeschrieben werden, zum Beispiel ein Weiterbewegen um 10.000 Einheiten. Das Kommando kann aber auch darin bestehen, eine absolute Bewegung auszuführen, also eine bestimmte Position anzufahren ("fahre von der momentanen oder einer definierten zu der Position 10.000"). Im Multitasking-Verfahren erhalten alle Servomotoren in bestimmten gleich bleibenden Zeitabständen (Taskzyklus) ihre Stellungs- oder Lagebefehle von derselben virtuellen Leitachse. Die virtuelle Leitachse selbst ist zeitabhängig gesteuert. Wenn also ein bestimmter Wegabschnitt der virtuellen Leitachse ein größeres Zeitintervall erfordert, bis er zurückgelegt ist, so bedeutet das eine Verlangsamung der Bewegung, der auch die Servomotoren der Komponenten folgen müssen. Analoges gilt für ein kürzeres Zeitintervall, also bei einer Beschleunigung.

Bei der Beschreibung der Bewegungsvorgänge werden Wegstrecken in Schritten, also Schrittintervalle, sogenannte Einheiten vorgegeben, weil das Grundprinzip der Steuerung eine Lage- oder Positionssteuerung ist. Wenn eine Umdrehung der Hauptwelle einer Maschenbildung am Wirkkopf entspricht, so können diesem Vorgang 3600 Wegeeinheiten oder Schrittintervalle zugrunde gelegt werden, was einer Auflösung von 0,1 ° entspricht.

In den fünf Darstellungen der Figur 1 ist auf der Abszisse der Wegfortschritt s der virtuellen Leitachse dargestellt, den man sich in Einheiten von Wegstrecken oder Umdrehungen vorstellen kann. Auf der Ordinate ist in der Teildarstellung a der Leitachs-Zyklus LZ in der Form einer Bewegungsrampe dargestellt. Er entspricht in diesem Fall 60 Umdrehungen der Maschinen-Hauptwelle und damit auch einer Maschenzahl von 60 Maschen pro Leitachs-Zyklus LZ. Nach Ablauf eines Leitachs-Zyklus LZ entsprechend dem Punkt S5 auf der Abszisse beginnt der nächste Leitachs-Zyklus.

Das Teildiagramm b zeigt - ebenfalls in Form von Bewegungsrampen - die Umdrehungen der Maschinen-Hauptwelle. Die Hauptwelle der Wirkmaschine steht dabei stellvertretend für den Wirkprozess, weil in den meisten Fällen die Wirkwerkzeuge von der Hauptwelle über Getriebe und Hebel angetrieben werden. Das Teildiagramm b zeigt anschaulich, wie innerhalb eines Leitachs-Zyklus LZ 60-mal der untere Totpunkt UT durchlaufen wird.

In dem Teildiagramm c ist als Bewegungsrampe die Bewegung eines Schusswagens dargestellt. Der Schusswagen wird auch als Schussleger bezeichnet und legt die Schussfäden in die Ketten der Längsförderer. Dabei ist im Beispiel des Teildiagramms c der Legezyklus auf 30 Maschenreihen abgestellt, d. h. pro Leitachs-Zyklus LZ werden zwei Legezyklen durchgeführt. Gemäß dem Beispiel c ergibt sich eine Überfahrt des Schusswagens von links nach rechts oder umgekehrt während 30 Umdrehungen der Hauptwelle. Danach beginnt jeweils der nächste Legezyklus des Schusswagens.

Das Teildiagramm d veranschaulicht die Bewegungsrampe des Musterrapports, der sich hier nach 20 Umdrehungen der Hauptwelle wiederholt.

In dem Teildiagramm e ist ein weiteres Beispiel für die Bewegungsrampe eines Schusswagens dargestellt. Abweichend vom Teildiagramm c ist der Legezyklus des Schusswagens im Beispiel e auf zehn Umdrehungen der Hauptwelle abgestellt; während 10 Umdrehungen findet eine Überfahrt des Schusswagens von links nach rechts bzw. rechts nach links statt. Pro Leitachs-Zyklus LZ kommen somit sechs Legezyklen des Schusswagens zustande.

In Figur 1 zeigt sich deutlich, dass beim Ansteuern einer ausgewählten Stopp-Position sehr oft und damit auch schnell der untere Totpunkt der Hauptwelle erreicht werden kann. Ausgewählte Haltepunkte für den Schusswagen, wie z. B. in der Mitte seines Legezyklus sind seltener. Erst recht gilt das für den Musterrapport. Daraus ergibt sich bereits sehr anschaulich, dass ein längerer Weg bis zum Erreichen der gewünschten Stopp-Position erforderlich ist, wenn beim Anhalten der Wirkmaschine für mehrere Komponenten gleichzeitig bestimmte Stopp-Positionen eingehalten werden sollen.

Im Falle eines Kettfadenbruches wird man bestrebt sein, die Wirkmaschine sehr schnell anzuhalten und vor allem darauf zu achten, dass die Hauptwelle im Bereich ihres unteren Totpunktes UT stehen bleibt. Diese Bedingung lässt sich nach verhältnismäßig wenigen Umdrehungen der Hauptwelle erreichen. Der Zusammenhang geht in Figur 1 aus der Teildarstellung b hervor, wobei das Stopp-Ereignis des Kettfadenbruches auf der Abszisse mit SE1 bezeichnet ist, die dabei zustande kommenden Stopp-Position im unteren Totpunkt UT der Hauptwelle mit dem Punkt S1.

Ein anderes Stopp-Ereignis ist ein Schussfadenbruch; dieses Ereignis ist mit SE2 bezeichnet und aus Gründen der vereinfachten Darstellung in Figur 1 beispielhaft an dieselbe Stelle gelegt wie das Ereignis des Kettfadenbruches SE1. Im Falle eines Schussfadenbruches muss als Stopp-Position neben dem unteren Totpunkt UT der Hauptwelle auch eine bestimmte Position des Schusswagens erreicht werden. Hierbei zeigt die Darstellung c ein Anhalten des Schusswagens in der Bahnmitte, vgl. den Punkt S2, und die Darstellung e ein Anhalten kurz vor dem Ende des Legezyklus, vgl. den Punkt S3.

Falls der Meterzähler erreicht wird, löst das das Stopp-Ereignis SE4 aus und führt zum Stillstand im Punkt S4, so dass dabei ebenfalls ein unterer Totpunkt UT der Hauptwelle mit einer Mittenposition des Schusswagens kombiniert wird.

Ein beispielhafter Normal-Stopp ist in den Punkten SE5 und S5 erfasst. Das normale Abschalten als Stopp-Ereignis findet im Punkt SE5 statt. In diesem Fall hat man genügend Zeit, alle maßgeblichen Komponenten zugleich in ausgewählten Stellungen anzuhalten, nämlich den unteren Totpunkt UT der Hauptwelle in Verbindung mit einem Ende des Legezyklus und dem Ende des Musterrapports, vgl. den Punkt S5. Auf dieselbe Weise kann grundsätzlich auch im Falle des Stopp-Ereignisses SE4 vorgegangen werden.

Der Punkt S6 verdeutlicht den Stillstand der Wirkmaschine in dem Fall, dass die Netzspannung ausfällt. Da die Servomotoren eine bestimmte Energie gespeichert haben und diese beim Ausfall der Netzspannung zurückspeisen, kann die Steuerung der Wirkmaschine immerhin noch eine Stopp-Position bewirken, in der die Hauptwelle sich im unteren Totpunkt befindet.

Anders ist es bei einem Not-Stopp, wenn beispielsweise eine Gefährdung droht oder erfolgt ist. In diesem Fall kann keine bevorzugte Stellung mehr angefahren werden, es ergibt sich durch den kürzesten möglichen Bremsweg eine Zufalls-Position entsprechend dem Punkt S7.

Die definierten Stopp-Positionen werden allein über die Steuerung und den Rechner der Wirkmaschine erreicht, ohne dass ein zusätzlicher mechanischer Eingriff durch Anordnung von zusätzlichen Bauteilen wie beispielsweise einer Bremse erforderlich wäre.

Die Figur 2a zeigt einen typischen Bewegungsablauf der virtuellen Leitachse bei einem Kettfadenbruch in Abhängigkeit von der Zeit. Dargestellt ist der Weg s der virtuellen Leitachse über der Zeit t. Im Dauerbetrieb der Wirkmaschine liegt der Beharrungszustand vor, deshalb ist die Bewegungsbahn I der virtuellen Leitachse eine Gerade. Sie würde sich in ihrer gestrichelten Darstellung weiter fortsetzen. Aber im Zeitpunkt TE1 tritt das Stopp-Ereignis des Kettfadenbruches ein. Die virtuelle Leitachse befindet sich zu diesem Zeitpunkt an der Wegstelle SE1. Der Rechner der Maschinensteuerung berechnet nunmehr unter Berücksichtigung aller relevanten Bewegungsparameter den Mindestbremsweg Δs, in dem die Wirkmaschine sinnvoll angehalten werden soll. Dem entspricht auch eine bestimmte Stopp-Zeit tₛ. Die gewünschte Stopp-Position im Falle des Kettfadenbruches ist der untere Totpunkt UT der Wirkmaschinen-Hauptwelle. Auf der Zeitachse ergibt sich der mögliche Zeitpunkt T1 des Maschinenstopps nach einer Stopp-Zeit tₛ von 4 sec. Durch rechnerisches Rückwärts-Verlagern des Stopp-Zeitpunktes um die Stopp-Zeit tₛ ergibt sich der Zeitpunkt TB1, an dem der Bremsvorgang eingeleitet werden muss. Die virtuelle Leitachse befindet sich zu diesem Zeitpunkt TB1 in der Zwischenposition SB1. Die Wegkurve I der virtuellen Leitachse geht nunmehr in den verzögerten Verlauf I' über, wie das aus Figur 2a oben ersichtlich ist. Die virtuelle Leitachse bleibt im Stopp-Zeitpunkt T1 an der Stillstand-Stelle S1 stehen, nachdem der Bremsweg Δs zurückgelegt ist. Da die Komponenten der Wirkmaschine der virtuellen Leitachse nach dem Master-Slave-Prinzip streng synchron gefolgt sind, bleibt auch die Hauptwelle der Wirkmaschine, wie beabsichtigt, in ihrem unteren Totpunkt UT stehen.

Das Besondere besteht darin, dass der Bremsvorgang nicht sofort beim Auftreten des Stopp-Ereignisses SE1 zum Zeitpunkt TE1 ausgelöst worden ist, sondern dass die Vorlaufzeit tᵥ abgewartet wird, bis beim Erreichen der Zwischenposition SB1 gewährleistet ist, dass die dadurch ausgelöste Phase des gesteuerten, aktiven Verlangsamens zu einer Stillstand-Position S1 und damit zu der definierten Stopp-Stellung UT der Hauptwelle führt.

Zur besseren Anschaulichkeit sind in Figur 2a unterhalb der Weg-Darstellung auch der zugehörige Verlauf von Geschwindigkeit und Verzögerung der virtuellen Leitachse dargestellt.

Figur 2b ist eine der Figur 2a entsprechende Darstellung für den Fall, dass das Stopp-Ereignis SE2 ein Schussfadenbruch ist. In diesem Fall gehört zu einer definierten Stopp-Position nicht nur, dass sich die Hauptwelle der Wirkmaschine in ihrem unteren Totpunkt UT befindet. Darüber hinaus muss auch der Schusswagen eine definierte Stellung, beispielsweise in der Bahnmitte, einnehmen, wie das anhand von Figur 1 erläutert worden ist. Daraus ergeben sich ein längerer Mindestbremsweg Δs und eine entsprechend längere Stopp-Zeit tₛ. Die Systematik der Bezeichnungen ist in Figur 2b dieselbe wie in Figur 2a (Stopp-Ereignis an der Stelle SE2 zum Zeitpunkt TE2; Zwischenposition an der Stelle SB2 zum Zeitpunkt TB2; Stillstand der Leitachse an der Stelle S2 zum Zeitpunkt T2). Die Darstellung ist daher ohne weiteres verständlich: Entscheidend ist wieder die Zwischenposition SB2, bei der die Phase des gesteuerten aktiven Verlangsamens eingeleitet wurde.

Figur 2c zeigt die entsprechende Darstellung für den Fall des Normal-Stopps. Die Bezeichnung der Symbole mit den großen Buchstaben ist dieselbe wie bei den Figuren 2a und 2b, jedoch mit der Ziffer 5 als Ordnungsziffer. Hierbei steht genügend Zeit zur Verfügung, und es können definierte Stopp-Positionen der Maschinenhauptwelle, des Schusswagens und des Legezyklus zugleich und gemeinsam eingehalten werden. Es würde also am Ende eines Leitachs-Zyklus LZ angehalten werden. Die Vorlaufzeit ist in diesem Fall im Vergleich zu den vorhergehenden Fällen länger, d. h., es kann sanft angehalten werden.

Es kann auch ein "Overruling" bzw. Überschreiben eines längeren Stopp-Ereignisses durch ein kürzeres erfolgen, wenn in der Vorlaufzeit oder sogar während der Rampe ein weiteres Stopp-Ereignis (z. B. Fadenbruch) ein vom Gesamtoptimum abweichendes schnelleres Anhalten erfordert.

Figur 3 ist ein Ablaufdiagramm, das beispielhaft zeigt, wie bei dem erfindungsgemäßen Verfahren die virtuelle Leitachse durch die Software des Rechners gesteuert wird. Dabei werden die Programmschritte vom Multitasking-Betriebssystem zyklisch aufgerufen. In der Abfragestufe A1 wird abgefragt, ob ein Stopp-Ereignis vorliegt. Bei der Antwort "nein" erfolgt das Signal 1 und keine weitere Reaktion. Bei der Antwort "ja" wird das Signal 2 über einen Not-Aus-Stopp oder über einen Normal-Stopp an die Rechenstufe B1 weitergegeben.

In B1 erfolgt die Berechnung der Stopp-Parameter je nachdem, ob ein Not-Aus-Stopp oder ein Normal-Stopp vorliegt. Das sind vor allem die erforderliche und mögliche Verzögerung a_{neg} sowie die Grenzwerte der Bewegungsparameter. Anschließend wird in der Abfragestufe A2 die erforderliche Stopp-Art nach verschiedenen Bedingungen gefragt. Dabei ist zwischen der undefinierten Stopp-Position und der definierten Stop-Position zu unterscheiden. Eine undefinierte Stopp-Position kann in Kriechfahrt angesteuert werden, aber auch im absoluten Notfall als Voraussetzung für den schnellstmöglichen Stillstand erforderlich sein. Eine definierte Stopp-Position wird angestrebt im Normal-Stopp, aber auch bei einem automatisch ausgelösten Maschinenstopp, der noch nicht unbedingt das schnellstmögliche Anhalten erfordert. Das ist z. B. beim Kettfaden- oder Schussfadenbruch der Fall; ähnlich Bedingungen liegen beim Stopp aus dem Schnellgang vor.

Wird eine definierte Stopp-Position angestrebt, so erfolgt das Signal 3 an die Rechenstufe B2. In dieser wird die definierte Stopp-Position der Leitachse berechnet. Die Berechnung erfolgt in den folgenden wesentlichen Stufen:
1. Berechnung des Mindestbremsweges Δs unter Berücksichtigung aller relevanter Bewegungsparameter, nämlich:
   - Stopp-Zeit tₛ,
   - aktuelle Geschwindigkeit v,
   - eventuelle Beschleunigung aₚₒₛ,
   - Ruckzeit tᵣ, (eine Zeitkorrektur, die dem Umstand Rechnung trägt, dass der zeitliche Ablauf der Geschwindigkeit entgegen der schematisierten Darstellung in den Fig. 2a bis 2c nicht in Geraden mit scharfen Knickpunkten, sondern an den Übergangsstellen abgerundet verläuft).
   - Verzögerung a_{neg},
   - Zykluszeit des Tasks t_{zyklus}.
2. Bewertung des Bremsweges und eventuelle Korrektur mit Default-Werten als Standardwerten der Plausibilität oder Geschwindigkeit (z. B. bei sehr kleinen Wegen).
3. Berechnung des zurückgelegten Weges während der Berechnung und Verknüpfung mit dem Mindestbremsweg Δs unter Berücksichtigung aller relevanter Bewegungsparameter, nämlich der aktuellen Geschwindigkeit v und der Anzahl der Taskzyklen während der Berechnung. Der Vorgang des Anhaltens spielt sich im Bereich von Millisekunden ab, so dass selbst die Zeit zur Berechnung des Stoppsignals in die Berechnung selbst eingehen muss.
4. Berechnung der absoluten Stopp-Position unter Berücksichtigung des berechneten Bremsweges und der gewünschte Stopp-Position (je nach Stopp-Ereignis) im Leitachs-Zyklus.
5. Vorgabe und Starten einer Absolut-Bewegung der virtuellen Leitachse auf die errechnete Stopp-Position der Leitachse mit den ermittelten Bewegungsparametern.

Anschließend erfolgt in der Abfragestufe A3 die Ermittlung eines etwa vorhandenen Schlupfes, wie er bei einem Riemenantrieb der Wirkwerkzeuge vorliegen kann.

Wenn aber die Abfrage in der Abfragestufe A2 ergeben hatte, dass eine undefinierte Stopp-Position erreicht werden soll, so erfolgt durch das Signal 4 die Aktivierung der Rechenstufe B3, in der das Stopp-Kommando an die Leitachse als das maßgebliche Stoppsignal gebildet wird. Das Signal 5 bewirkt den Stopp der Leitachse C undefiniert mit den berechneten Stopp-Parametern.

Wenn die Abfragestufe A3 feststellt, dass das System nicht schlupfbehaftet ist, so wird mittels des Signals 6 ebenfalls der Stillstand der Leitachse C bewirkt, in diesem Fall aber mit definierter Stopp-Position. Beim Vorliegen von Schlupf hingegen erfolgt das Signal 7 an die Rechenstufe B4. In dieser wird eine Korrektur für den Schlupf kurz vor Erreichen der Stopp-Position berechnet. Die Berechnung erfolgt unter der Berücksichtigung der aktuellen Position und der Stopp-Position. Sobald die Korrekturberechnung abgeschlossen ist, wird eine korrigierte Absolut-Bewegung der Leitachse vorgegeben und berechnet. Über das Signal 8 wird auch in diesem Fall die Stopp-Position der Leitachse bei C erreicht. Mit der Absolut-Bewegung der Leitachse wird mit der Zeitspanne vom Feststellen des Stopp-Ereignisses bis zum Stillstand der virtuellen Leitachse gerechnet. Es kann aber auch mit einer Relativ-Bewegung der Leitachse gerechnet werden, die der Position der virtuellen Leitachse nach Abschluss der Berechungen entspricht und ebenfalls zu einer zielgenauen Stopp-Position führt.

## Patentansprüche

1. Verfahren zum Anhalten einer Wirkmaschine, deren Komponenten nach Maßgabe von Signalen einer sich bewegenden Leitachse (C) aufeinander abgestimmt betrieben werden, wobei der Vorgang des Anhaltens durch ein einmal erfolgtes Auslösen eines Stopp-Ereignisses (SE1, SE2...SE5) eingeleitet wird und das einmalige Auslösen des Stopp-Ereignisses (SE1, SE2, ...SE5) durch gesteuertes Verzögern der Leitachs-Bewegung bis zum Stillstand in einem Zuge zu einer definierten Stopp-Position (S1, S2, ...S5) von einer oder mehrerer der Komponenten führt,
**dadurch gekennzeichnet, dass** nach dem Auslösen des Stopp-Ereignisses (SE1, SE2, ...SE5) die folgenden Maßnahmen durchgeführt werden:
a) nach Maßgabe der vorliegenden Bewegungsverhältnisse werden eine dem auslösenden Stopp-Ereignis (SE1, SE2, ...SE5) angemessene Stopp-Zeit (tₛ) und der zugehörige Bremsweg (Δs) ermittelt;
b) es wird eine Zwischenposition (SB1, SB2, ... SB5) der Leitachse (C) ermittelt, die von der angestrebten Position (S1, S2, ... S5) ihres Stillstandes um den Betrag des ermittelten Bremsweges (Δs) entfernt ist;
c) indem die Leitachse die ermittelte Zwischenposition (SB1, SB2, ... SB5) erreicht, löst sie eine Phase des gesteuerten, aktiven Verlangsamens der Leitachsbewegung aus;
d) die Phase des gesteuerten, aktiven Verlangsamens endet nach dem Zurücklegen des ermittelten Bremsweges (Δs) mit dem Stillstand der Leitachse (C) in der angestrebten Position (S1, S2, ... S5), die eine definierte Stopp-Position von einer oder mehreren der Komponenten herbeiführt.

2. Verfahren nach Anspruch 1, **dadurch gekennzeichnet, dass** als Leitachse (C) die Antriebswelle eines zentralen Hauptantriebsmotors dient.

3. Verfahren nach Anspruch 1, **dadurch gekennzeichnet, dass** als Leitachse (C) die Hauptwelle der Wirkmaschine dient.

4. Verfahren nach Anspruch 1, **dadurch gekennzeichnet, dass** bei einer rechnergesteuerten Wirkmaschine mit Einzelantrieben der Komponenten die Leitachse (C) eine durch die Software des Rechners gebildete virtuelle Leitachse ist.

5. Verfahren nach Anspruch 4, **dadurch gekennzeichnet, dass** die Servomotoren der Komponenten von Wegsignalen der Leitachse (C) positionsgesteuert werden.

6. Verfahren nach einem der Ansprüche 1 bis 5, **dadurch gekennzeichnet, dass** beim Anhalten einer Wirkmaschine, deren Antrieb mit Schlupf behaftet ist, ein zusätzliches Signal gebildet und in das Verfahren eingeführt wird, das den Schlupf kurz vor Erreichen der Stopp-Position (S1, S2, ...S5) berücksichtigt.

7. Verfahren nach einem der Ansprüche 1 bis 6, **dadurch gekennzeichnet, dass** als Stillstand-Position (S1, S2, ... S5) der Leitachse (C) eine Stelle bestimmt wird, bei der mehrere Komponenten zugleich eine für sie spezifische definierte Stopp-Position erreichen.

8. Verfahren nach einem der Ansprüche 4 bis 7, **dadurch gekennzeichnet, dass** in der Phase des gesteuerten, aktiven Verlangsamens der Leitachsbewegung die gemeinsame Kopplung der die Komponenten antreibenden Stellmotoren an die Leitachse (C) aufgehoben, wird und eine Einzelsteuerung der Komponenten erfolgt.

9. Verfahren nach einem der Ansprüche 1 bis 8, **dadurch gekennzeichnet, dass** beim Stillstand der Wirkmaschine bei den maßgeblichen Komponenten an Stelle einer definierten Stopp-Position ein definiertes Stopp-Positions-Fenster erreicht wird.

10. Verfahren nach einem der Ansprüche 1 bis 9, **dadurch gekennzeichnet, dass** in der Phase des aktiven Verlangsamens die vorgegebene Stillstandposition (S1, S2, ...S5) der Leitachse (C) korrigiert wird, wenn ein neues Stopp-Ereignis eintritt.

## Claims

1. Method of stopping a warp knitting machine, the components of which are operated in a manner coordinated with one another in accordance with signals from a moving master shaft (C), the stopping procedure being initiated by one-off triggering of a stop event (SE1, SE2, ... SE5), and the one-off triggering of the stop event (SE1, SE2, ... SE5) leading to controlled retardation of the master shaft movement in a sequence down to a standstill leading to a defined stop position (S1, S2, ... S5) of one or more of the components,
**characterized in that**, following the triggering of the stop event (SE1, SE2, ... SE5), the following measures are carried out:
a) in accordance with the movement relationships present, a stop time (tₛ) appropriate to the triggering stop event (SE1, SE2, ... SE5) and the associated braking travel (Δs) are determined;
b) an intermediate position (SB1, SB2, ... SB5) of the master shaft (C) is determined, which is at a distance from the intended position (S1, S2, ... S5) of its stoppage by the amount of the braking travel (Δs) determined;
c) when the master shaft reaches the determined intermediate position (SB1, SB2, ... SB5), it triggers a phase of the controlled, active slowing of the master shaft movement;
d) the phase of the controlled, active slowing ends after the braking travel (Δs) determined has been covered, with the stoppage of the master shaft (C) in the intended position (S1, S2, ... S5), which brings about a defined stop position of one or more of the components.

2. Method according to Claim 1, **characterized in that** the master shaft (C) used is the drive shaft of a central main drive motor.

3. Method according to Claim 1, **characterized in that** the master shaft (C) used is the main shaft of the warp knitting machine.

4. Method according to Claim 1, **characterized in that**, in the case of a computer-controlled warp knitting machine having individual drives of the components, the master shaft (C) is a virtual master shaft formed by the software of the computer.

5. Method according to Claim 4, **characterized in that** the servomotors of the components are position-controlled by displacement signals from the master shaft (C).

6. Method according to one of Claims 1 to 5, **characterized in that**, when stopping a warp knitting machine the drive of which is affected by slippage, an additional signal which takes the slippage into account shortly before reaching the stop position (S1, S2, ... S5) is formed and introduced into the method.

7. Method according to one of Claims 1 to 6, **characterized in that** the stoppage position (S1, S2, ... S5) of the master shaft (C) is determined as a point at which a plurality of components at the same time reach a stop position specifically defined for them.

8. Method according to one of Claims 4 to 7, **characterized in that**, in the phase of the controlled, active slowing of the master shaft movement, the common coupling of the actuating motors driving the components to the master shaft (C) is cancelled and individual control of the components is carried out.

9. Method according to one of Claims 1 to 8, **characterized in that** when the warp knitting machine is at a standstill, in the case of the critical components, a defined stop position window is achieved instead of a defined stop position.

10. Method according to one of Claims 1 to 9, **characterized in that**, in the phase of the active slowing, the predefined stoppage position (S1, S2, ... S5) of the master shaft (C) is corrected when a new stop event is input.

## Revendications

1. Procédé pour arrêter une machine à tricoter dont les composants sont conduits en accord mutuel en fonction de signaux d'un axe maître (c) en déplacement, l'opération d'arrêt étant lancée par le déclenchement unique d'un événement d'arrêt (SE1, SE2, ..., SE5) et le déclenchement unique de l'événement d'arrêt (SE1, SE2, ..., SE5) conduisant par ralentissement contrôlé du déplacement de l'axe maître à l'arrêt en une position définie d'arrêt (S1, S2, ..., S5) d'un ou plusieurs des composants,
**caractérisé en ce que**
après le déclenchement de l'événement d'arrêt (SE1, SE2, ..., SE5), les dispositions suivantes sont exécutées :
a) en fonction des conditions de déplacement en cours, un instant d'arrêt (tₛ) adapté à l'événement d'arrêt (SE1, SE2, ..., SE5) qui se déclenche et le parcours de freinage associé (ΔS) sont déterminés,
b) une position intermédiaire (SB1, SB2, ..., SB5) de l'axe maître (c) située à une distance de la position (S1, S2, ..., S5) visée pour son arrêt, qui correspond au niveau du parcours de freinage (ΔS) déterminé, est déterminée,
c) l'axe maître atteint la position intermédiaire (SB1, SB2, ..., SB5) déterminée et déclenche alors une phase de déplacement contrôlé de ralentissement actif de l'axe maître et
d) après que le parcours de freinage (ΔS) qui a été déterminé a été parcouru, la phase de ralentissement actif contrôlé se termine par l'arrêt de l'axe maître (c) dans la position (S1, S2, ..., S5) visée qui amène une position définie d'arrêt d'un ou plusieurs des composants.

2. Procédé selon la revendication 1, **caractérisé en ce que** l'axe maître (c) est l'arbre d'entraînement d'un moteur central principal d'entraînement.

3. Procédé selon la revendication 1, **caractérisé en ce que** l'axe maître (c) est l'arbre conducteur de la machine à tricoter.

4. Procédé selon la revendication 1, **caractérisé en ce que** dans le cas où la machine à tricoter est commandée par ordinateur et avec des entraînements séparés pour les composants, l'axe maître (c) est un axe maître virtuel formé par le logiciel de l'ordinateur.

5. Procédé selon la revendication 4, **caractérisé en ce que** la position des servomoteurs des composants est commandée par les signaux de parcours de l'axe maître (c).

6. Procédé selon l'une des revendications 1 à 5, **caractérisé en ce que** lors de l'arrêt d'une machine à tricoter dont l'entraînement présente un glissement, un signal supplémentaire est formé en tenant compte du glissement peu avant que la position d'arrêt (S1, S2, ..., S5) soit atteinte.

7. Procédé selon l'une des revendications 1 à 6, **caractérisé en ce que** la position d'arrêt (S1, S2, ..., S5) de l'axe maître (c) est déterminée comme étant un emplacement auquel plusieurs composants atteignent en même temps une position d'arrêt spécifiquement définie pour chacun d'eux.

8. Procédé selon l'une des revendications 4 à 7, **caractérisé en ce que** dans la phase de ralentissement actif contrôlé du déplacement de l'axe maître, l'accouplement commun des moteurs pas à pas qui entraînent les composants sur l'axe maître (c) est supprimé et les composants sont commandés séparément.

9. Procédé selon l'une des revendications 1 à 8, **caractérisé en ce que** lorsque la machine à tricoter est à l'arrêt, une fenêtre définie de positions d'arrêt est atteinte par les composants importants à l'emplacement d'une position d'arrêt définie.

10. Procédé selon l'une des revendications 1 à 9, **caractérisé en ce que** dans la phase de ralentissement actif, la position prédéterminée d'arrêt (S1, S2, ..., S5) de l'axe maître (c) est corrigée lorsqu'un nouvel événement d'arrêt survient.
